# EUROPÄISCHE PATENTANMELDUNG

(11) **EP 0 358 865 A2**
(43) Veröffentlichungstag der Anmeldung: **21.03.1990**
(21) Anmeldenummer: 89111344.1
(22) Anmeldetag: 22.06.1989
(51) Int. Cl.: G10D 13/06

(54) **Hi-Hat mit Doppelpedal**

(30) Priorität: 10.09.1988 DE 3830843
(71) Anmelder: Baersch, Hermann, D-65428 Rüsselsheim (DE)
(72) Erfinder: Baersch, Hermann, D-65428 Rüsselsheim (DE)

(57) **Zusammenfassung**

Bei dieser Hi-Hat ist ein ca. l35° winklig ausgebildetes Pedal (1) mit Band oder Riemen (2), über eine Rolle (3) laufend,durch Befestigungsmittel mit der Pedalhalterung des Beckengestänges (4) verbunden.

Zwecks Fernhaltung von betriebsbedingten Belastungen der Befestigungsmittel sind diese gegenüber der aus DE OS 38 07 213 bekannten Hi-Hat mit zwei Pedalen (wie in der Figur angedeutet) stark reduziert und ermöglichen dadurch einen exakteren Arbeitsvorgang und längere Lebensdauer.

Durch abwechselndes Niedertreten der Pedalteile mit Vorderfuß und Ferse ist ein Tempo zu erzielen,was dem Schlagzeuger endlich die Möglichkeit eröffnet, dem programmierten Computer Paroli zu bieten.

## Beschreibung

Die Erfindung bezieht sich auf eine Hi-hat mit Doppelpedal für Schlagzeuger;dabei ist ein ca. 135° winklig ausgebildetes Pedal mit einem Band oder Riemen,über eine Rolle laufend,mit der Pedalhalterung des Beckengestänges verbunden und durch Befestigungsmittel gesichert.

Eine Hi-Hat ermöglicht dem Schlagzeuger einen Rhythmus,den er vorwiegend als Stütze zum Takthalten ansehen sollte;allerdings ist ein schnelles Tempo mit der Hi-Hat nur unter größten Anstrengungen zu erzielen.

Aus DE OS 38 07 213 ist eine Hi-Hat mit zwei Pedalen bekannt,wobei ein kürzeres Pedal an einem normal ausgebildeten Pedal angelenkt ist,welches mit einem Band oder Riemen,über ein aufwendiges Rollensystem laufend, an der Pedalhalterung des Beckengestänges befestigt ist.Bei der Länge des Bandes muß die durch Tritte mit Vorderfuß und Ferse entstehende Belastung durch die Befestigungsmittel aufgefangen werden,was einerseits zu einer Überdehnung,wodurch der korrekte Zusammenschluß der Becken nicht mehr gewährleistet ist,andererseits sogar zum Reißen des Bandes führen kann.Hinzu kommen noch die Beschädigungen der Befestigungsmittel,z.B. das Schlackern der Rollen.

Hier will die Erfindung Abhilfe schaffen.Die Erfindung, wie sie in den Ansprüchen gekennzeichnet ist, löst die Aufgabe,eine Hi-Hat mit Doppelpedal zu schaffen,bei der die beim betriebsmäßigen Einsatz am Instrument angreifende Belastung lediglich durch eine Rolle und ein stark verkürztes Band aufgenommen wird und somit eine Beschädigung mehrerer Befestigungsmittel auszuschließen ist.

Die durch die Erfindung erreichten Vorteile sind im wesentlichen darin zu sehen,daß durch das verkürzte Band und den Gebrauch von nur einer Rolle die Belastung mit Sicherheit schadlos aufgefangen und direkter weitergeleitet wird,was zu einem exakten Schließen der Bekken führt unter gleichzeitig intensiverem Feeling zum Instrument.Ein weiterer Vorteil besteht aus den weniger arbeits- und kostenintensiven Herstellungsverfahren. Insgesamt zeichnet sich die Hi-Hat mit Doppelpedal durch eine hohe Lebensdauer aus.

Im folgenden wird die Erfindung anhand von einer lediglich einen Ausführungsweg darstellenden Zeichnung näher erläutert.Die Figur zeigt die Teilansicht einer Hi-Hat mit Doppelpedal (1),bzw. angedeutet zwei,aus DE OS 38 07 213 bekannten Pedalen,wobei das Doppelpedal ca.135° winklig ausgebildet ist mit stark verkürztem Pedalhinterteil,mit einem Band oder Riemen (2),das über eine Rolle (3) laufend,mit der Pedalhalterung des Beckengestänges (4) durch Befestigungsmittel verbunden ist,im Zustand bei niedergetretenem Pedalhinterteil.

Bei Niedertreten und Gehenlassen des Pedalvorderteils mit dem Vorderfuß schließen und öffnen sich die Bekken,bedingt durch den Federzug auf die Pedalhalterung in bekannter Weise.Beim Niedertreten des Pedalhinterteils schließen sich wiederum die Becken,durch das über die Rolle laufende Band bedingt,wobei durch die rasche Wippbewegung des Fußes ein ebenso rasches Schlies sen und Öffnen der Becken erreicht wird,was Sinn und Zweck dieser Erfindung bedeutet.

Der Schlagzeuger kann sich die hierzu notwendige Fußtechnik spielend leicht aneignen und kann mit der erfindungsgemäßen Hi-Hat mit Doppelpedal Tempis und Effekte erzielen,wozu er sonst außer dem Fuß noch zwei Hände nebst Stöcken benötigt; z.B. sind mit dieser Erfindung,lediglich durch das Bedienen mit einem Fuß bedingt,mühelos 16-tel in einem 4/4 Takt im Tempo = 152 zu erzielen,wozu eigentlich nur ein programmierter Computer in der Lage ist,was aber bedeutet,daß der Schlagzeuger endlich der Elektronik Paroli bieten kann.

## Patentansprüche

1.Hi-Hat mit Doppelpedal,bestehend aus einem ca. 135° winklig ausgebildeten Pedal (1) mit Band oder Riemen (2) und einer Rolle (3),dadurch gekennzeichnet, daß das Pedal mittels Band oder Riemen,über eine Rolle laufend durch Befestigungsmittel mit der Pedalhalterung des Beckengestänges (4) straff verbunden ist.

2.Hi-Hat mit Doppelpedal nach Anspruch 1,dadurch gekennzeichnet,daß das Pedalhinterteil gegenüber dem Pedalvorderteil stark verkürzt ist,wodurch es der Form eines offenen ungleichseitigen Dreiecks ähnelt.
